# EUROPÄISCHE PATENTSCHRIFT

(11) **EP 2 129 585 B1**
(45) Veröffentlichungstag und Bekanntmachung des Hinweises auf die Patenterteilung: **20.04.2011**
(21) Anmeldenummer: 07847220.6
(22) Anmeldetag: 20.11.2007
(51) Int. Cl.: B65D 5/54, B65D 5/66

(54) **ZWEITEILIGER FALTKARTON MIT SCHWENKBAREM DECKELELEMENT**
TWO-PART FOLDING CARDBOARD BOX HAVING A PIVOTABLE COVER ELEMENT
BOÎTE EN CARTON PLIABLE EN DEUX PIÈCES, À COUVERCLE PIVOTANT

(30) Priorität: 27.03.2007 DE 102007015162; 23.05.2007 DE 102007024376
(43) Veröffentlichungstag der Anmeldung: 09.12.2009
(73) Patentinhaber: Henkel AG & Co. KGaA, 40589 Düsseldorf (DE)
(72) Erfinder: BARTHEL, Wolfgang, 40764 Langenfeld (DE); GROSSMANN, Barbara, 40229 Düsseldorf (DE); HASSE, Eiko, 40789 Monheim (DE)
(86) Internationale Anmeldenummer: PCT/EP2007/062532
(87) Internationale Veröffentlichungsnummer: WO 2008/116506

(56) Entgegenhaltungen:
- FR-A- 1 592 358
- US-A- 3 018 942
- US-A- 3 981 434
- US-A- 5 515 996
- US-A- 5 788 102

## Beschreibung

Die Erfindung betrifft einen Behälter, insbesondere für rieselfahige Güter wie etwa Waschmittel nach dem Oberbegriff des Anspruchs 1.

### Stand der Technik

Aus dem Stand der Technik sind eine Vielzahl von Kartonagen zum Zwecke der Aufbewahrung und des Transports von rieselfähigen Gütern bekannt, darunter auch solche, die einen verschließbaren Deckel umfassen. Zumeist sind derartige Behälter aus einem einzigen Zuschnitt ausgebildet, wobei die zugeordneten Deckelteile an diesem Zuschnitt angeordnet sind.

*Derartige* Kartonverpackungen *werden beispielsweise in* DE 102005005500,US5515996A *oder* US5788102A *offenbart*, wobei die US Dokumente jeweils einen gattungsbildenden Behälter offenbaren.

DE 10 2005 005500 beschreibt einen widerverschließbaren Karton mit einer Innenzarge und einer äußeren Lage bei dem an der äußeren Lage ein Deckelelement schwenkbar angeordnet ist.

Die Innenzarge wird von einer äußeren Lage umschlossen, wobei durch die äußere Lage eine Außenschachtel mit sechs Wänden ausgebildet ist. Das aufschwenkbare Deckelelement ist als Teil der Außenschachtel ausgebildet. Die äußere Lage weist ein abreißbares Streifenelement auf, dass über die erste Seitenwand, die Vorderwand und die zweite Seitenwand verläuft und mittels dessen ein Randbereich des Deckelelements zum Zweck einer ersten Öffnung des Behälters freigebbar ist, wobei ein Teil des Deckelelements in einem geschlossenen Zustand die innere Lage zumindest teilweise überdeckt ist. Das abreißbare Streifenelement hat ein erstes, vom Benutzer greifbares Ende, dass als Aufreißlasche dient und ein zweites Ende, dass auf der dem ersten Ende gegenüberliegenden Seitenwand angeordnet ist.

Um beim erstmaligen Öffnen des Deckelelements ein für den Benutzer einfaches Aufklappen des Deckelements zu gewährleisten, ist die äußere Lage zwischen dem zweiten Ende des Aufreißstreifens und dem Drehpunkt des Deckelelements mit einer Schwächungslinie versehen, die das zweite Ende des Aufreißstreifens und den Drehpunkt des Deckelelements auf einer direkten, geraden Linie miteinander verbindet.

Bei derartig ausgebildeten Kartonverpackungen ist der Kraftaufwand zum Trennen der äußeren Lage zwischen dem zweiten Ende des Aufreißstreifens und dem Drehpunkt des Deckelelements für den Benutzer deutlich spürbar. Dies wird vom Benutzer häufig als inkonvinient empfunden.

Des Weiteren kann ein zu hoher Krafteinsatz beim erstmaligen Aufklappen des Deckelelements dazu führen, dass das Deckelelement als solches oder der Bereich um den Drehpunkt des Deckelelements geschädigt wird, wodurch die Kartonverpackung teilweise nicht mehr verschließbar ist.

### Aufgabe der Erfindung

Es ist die Aufgabe der Erfindung, einen eingangs genannten Behälter anzugeben, dessen Deckelelement auf besonders zuverlässige Weise erstmalig aufschwenkbar ist.

Diese Aufgabe wird erfindungsgemäß mit den kennzeichnenden Merkmalen des Anspruchs 1 gelöst.

### Schwächungslinie

Die Schwächungslinie stellt eine Materialsschwächung im Zuschnitt des Faltkartons dar, die sich durch Eindrücken, Herausziehen, Auf- oder Abreißen verhältnismäßig leicht zerstören lässt um so nachfolgend ein müheloses, erstmaliges Öffnen des Deckelelements zu gewährleisten.

Durch den konvexen Verlauf der Schwächungslinie läßt sich ein besonders gleichmäßiger Kraftverlauf während des erstmaligen Öffnens des Deckelelements erzielen, der vom Anwender als besonders konvinient empfunden wird.

In einer weiteren bevorzugten Ausgestaltung der Erfindung schließt die Tangente (T) der Schwächungslinie am Endpunkt des Streifenelements mit der geraden Verbindung einen Winkel zwischen 1° und 90°, bevorzugt zwischen 3° und 45°, insbesondere bevorzugt zwischen 5° und 20° ein, wodurch sich die Kraft, die notwendig ist, um den Aufreißvorgang an der Schwächungslinie zu initiieren weiter herabsetzen lässt.

Des Weiteren ist es vorteilhaft, dass der Winkel β gebildet durch die Faserrichtung der äußeren Lage und der Tangente der Schwächungslinie am Endpunkt des Aufreißstreifens kleiner als 90°, bevorzugt kleiner als 45°, insbesondere bevorzugt kleiner 20° beträgt. Dadurch dass die Krafteinleitung in die Perforation nicht senkrecht zur Faserrichtung der äußeren Lage steht, lässt sich das definierte und kontrollierte Einreißen der Perforation verbessern und die Gefahr eines Einreißen an einer dafür nicht vorgesehenen Stelle wird vermindert.

Die Schwächungslinie kann insbesondere als Perforation, Aufreißfaden, Aufreißband oder dergleichen ausgestaltet sein. Besonders bevorzugt ist es, die Perforation als Reißverschlussperforation auszuführen, da diese Perforation besonders stabile Haltepunkte bei gleichzeitig gutem Aufreißverhalten aufweist. Insbesondere kann die Schwächungslinie auch als Aufreißer mit Vorder- und/oder Rückseitenritzung ausgebildet sein.

Die Perforation kann aus einer Schlitz- und/oder Lochstanzung ausgebildet sein.

Besonders vorteilhaft ist es, die Perforation und den Verlauf der Schwächungslinie derart auszugestalten, dass beim erstmaligen Öffnen des Deckelelements die Materialbrücken der Perforation ausgehend vom Endpunkt des abreißbaren Streifenelements hin zum Drehpunkt des Deckelelements sequentiell aufbrechen. Hierdurch wird ein über den gesamten erstmaligen Öffnungsvorgang des Deckelelements im Wesentlichen konstanter Kraftaufwand zum Öffnen des Deckelements bewirkt. In einer weiteren Ausgestaltung bricht die Perforation der Schwächungslinie hörbar sequentiell auf, wodurch dem Benutzer akustisch das korrekte erstmalige Öffnen des Deckelelements signalisiert wird. Hierdurch wird auch ein Originalitätsverschluss realisiert, der dem Benutzer das erstmalige Öffnen des Behälters akustisch anzeigt.

Durch die geradlinige Ritzlinie erfolgt die Krafteinleitung in die Schwächungslinie beim Öffnen des Deckelelements. Es ist vorteilhaft, die Ritzlinie als eine Verlängerung der Abreißkante des Streifenelements auszugestalten, wodurch ein sicheres erstes, definiertes Einreißen der äußeren Lage zwischen Deckelement und Seitenwand beim Öffnen des Deckels erreicht wird.

Als Material für einen derartigen Behälter kommt jedes faltbare Material in Frage. Der erfindungsgemäße Behälter ist vorzugsweise aus Papier, Karton und/oder Pappe gefertigt.

Es kann vorteilhaft sein, die äußere Faltschachtel aus einem gut bedruckbarem Material, wie z. B. Karton, herzustellen und eine gute Stabilität des Behälters durch die Verwendung von Wellpappe für die Innenzarge zu erzeugen. Wellpappen dieser Art könnten einen vertikalen Stapel-Stauchdruck im Bereich von 500 N bis 2.500 N aufweisen.

Ein Papier sollte vorzugsweise eine gute Bedruckbarkeit und Faltbarkeit aufweisen sowie über eine geeignete Stabilität verfügen. Ferner sollte sich das Papier für die Verarbeitung in automatisierten Herstellungsprozessen wie Aufricht- und Abfüllanlagen eignen. Bei dem Papier kann es sich um ein Chromopapier, Dampfphasen-Korrosionsschutz-Papier, Deckenpapier, Duplexpapier, vegetabilisches Pergament, gummiertes Papier, Haftklebepapier, Heißsiegelpapier, einseitig glattes Papier, hochdehnbares Papier, holzfreies Papier, holzhaltiges Papier, Kraftliner, Kraftpackpapier, Kraftpapier, Kraftsackpapier, Leichtkrepp, Offsettpapier, Packpapier, Paraffinpapier, Pergamentersatz, Pergamin, satiniertes Papier, Schrenzpapier, Seidenpapier, Sekundakraftpapier, Spinnpapier, Strohmischpapier, Tekturenpapier, Transparentpapier, Velourpapier, Wachspapier, Wellenpapier und/oder Wellpapier handeln.

Ein Karton sollte ebenfalls über eine gute Bedruckbarkeit und Faltbarkeit aufweisen sowie über eine geeignete Stabilität verfügen. Ferner sollte sich der Karton für die Verarbeitung in automatisierten Herstellungsprozessen wie Aufricht- und Abfüllanlagen eignen. Ein Karton kann aus der Gruppe der Chromokartons, Chromoersatzkartons, einseitig glatten Kartons, Faltschachtelkartons, gestrichener Kartons, Multiplexkartons, Riffelkarton, Duplexkartons, Triplexkartons ausgewählt werden.

Eine Pappe sollte eine geeignete Faltbarkeit aufweisen sowie über eine geeignete Stabilität verfügen. Ferner sollte sich die Pappe für die Verarbeitung in automatisierten Herstellungsprozessen wie Aufricht- und Abfüllanlagen eignen. Bei einer Pappe kann es sich um Wellpappe oder Vollpappe handeln, wobei die Vollpappe eine Braunpappe, Lederpappe, Braunschliffpappe, einseitig glatte Pappe, Filzpappe, Graupappe, Hartpappe, Weißpappe, Maschinenbraunschliffpappe, Maschinenpappe, Mischpappe, Multiplexpappe, Duplexpappe, Triplexpappe, Riffelpappe, Schrenzpappe, Starkpappe, Strohmischpappe, Wickelpappe, Handpappe und/oder Ziehpappe sein kann. Nachfolgend werden Ausführungsbeispiele beschrieben und anhand der anliegenden Zeichnungen näher erläutert:
- Fig. 1: zeigt eine räumliche Ansicht eines ersten Ausführungsbeispiels eines erfindungsgemäßen Behälters in einem geöffneten Zustand.
- Fig. 2: zeigt eine Draufsicht auf den Zuschnitt einer Außenschachtel bzw. die äußere Lage des Behälters aus Fig. 1.
- Fig. 3: zeigt eine Draufsicht auf den Zuschnitt der inneren Lage des Behälters aus Fig. 1.
- Fig. 4: zeigt eine Detail-Draufsicht auf den Zuschnitt der Seitenwand der Außenschachtel mit dem zweiten Ende des abreißbaren Streifenelements und der Schwächungslinie zum Drehpunkt des Deckelelements im ungeöffneten Zustand.
- Fig. 5: zeigt eine Detail-Draufsicht auf den Zuschnitt aus Fig.4 während des ersten Aufschwenkens des Deckelelements.

Der in Fig. 1 gezeigte Behälter 1 umfasst eine aus einer äußeren Lage 2 gefaltete Außenschachtel, in die eine aus einer inneren Lage 3 gefaltete Innenzarge eingesteckt ist. Die Außenschachtel umfasst ein Deckelelement 4, welches über eine Knickkante 4a schwenkbar mit dem Rest der Außenschachtel verbunden ist und welches einen Randbereich 4b aufweist, der durch vorheriges Abreißen eines abreißbaren Streifenelements 5 (siehe Fig. 2) gebildet wurde und die Trennung zwischen Deckelelement 4 und restlichem Außenbehälter darstellt.

Das Deckelelement 4 überdeckt im geschlossenen Zustand einen über die Berandung 4b der Außenschachtel hervorstehenden Bereich der inneren Lage 3. Dabei ist ein aus dem Material der inneren Lage 3 bestehendes Gegenstück 6 an der Innenseite eines vorderen Abschnitts des Deckelelements 4 angeklebt. Dieses Gegenstück 6 korrespondiert mit einer Schließlasche 7, die an einer vorderen oberen Kante 22 der inneren Lage 3 in Form eines über eine Knicklinie verbundenen Fortsatzes der inneren Lage 3 angeordnet ist.

Bei einem ersten Öffnen des Deckelelements 4, nachdem zuvor das Streifenelement 5 entfernt worden ist, kann das Deckelelement 4 entlang der Biegestelle 4a um die Rückwand 13 der Faltschachtel 2 geschwenkt werden. Das Deckelelement 4 ist durch eine Biegestelle mit dem Rumpf verbunden, wobei der Deckel 4 und Rumpf in einem Zuschnitt vereint sind. Die Biegestelle ist scharnierartig, z.B. durch Falten, Ritzen, Rillen, Perforieren, Stauchen oder Falzen ausgeformt.

Die Außenschachtel wird aus dem äußeren Zuschnitt bzw. der äußeren Lage 2 gefaltet (siehe auch Fig.2), wobei diese eine Vorderwand 10 aufweist, an die über Rilllinien 8 rechte und linke Seitenwände 11, 12 anschließen, wobei an die eine Seitenwand 11 wiederum eine hintere Wand 13 des Behälters 1 anschließt. Die hintere Wand 13 weist eine Klebelasche 15 auf, mittels derer die schrittweise um 90 Grad zueinander geknickten Segmente 10, 11, 12, 13 der Außenschachtel zu einer geschlossenen Umfangswandung zusammengeklebt werden. Das Streifenelement 5, das ein erstes Ende 14 und ein zweites Ende 15 aufweist, erstreckt sich dabei über beide Seitenwandungen 11, 12 sowie die vordere Wandung 10. Jede der Wandungen 10, 11, 12, 13 weist auf jeder ihrer Stirnseiten jeweils eine über Rilllinien 23 abgeteilte Lasche 10a, 10b, 11a, 11 b, 12a, 12b, 13a, 13b auf. Dabei wird das Deckelelement aus den Laschen 10a, 11a, 12a, 13a sowie aus durch den abreißbaren Streifen 5 abgetrennte Bereiche der Wandungen 10, 11, 12 gebildet. Ein Boden des Behälters wird durch die Laschen 10b, 11 b, 12b, 13b gebildet.

Vom zweiten Ende 15 zum Drehpunkt 16 erstreckt sich die Schwächungslinie 9. Eine Detailansicht D dieses Bereiches des Faltzuschnitts ist in Fig. 4 und Fig. 5 wiedergegeben und wird noch nachfolgend näher beschrieben.

Die innere Lage 3 weist insgesamt fünf Segmente 3a, 3b, 3c, 3d, 3e auf (siehe auch Fig. 3), welche über Knicklinien oder Rilllinien 8 im gefalteten Zustand jeweils um 90 Grad gegenüber einem benachbarten Segment gefaltet sind. Das Segment 3b und das Segment 3c überlappen im gefalteten Zustand und sind miteinander verklebt, so dass diese beiden Segmente gemeinsam eine Seitenwand der inneren Lage ausbilden. Die Schließlasche 7 ist über eine Rilllinie 7a an dem ersten Segment 3a festgelegt bzw. beim Zuschnitt der inneren Lage 3 stehen lassen worden.

Fig. 4 zeigt eine Detail-Draufsicht D auf den Zuschnitt der Seitenwand 11 der Außenschachtel 2 mit dem zweiten Ende 15 des abreißbaren Streifenelements 5 und der Schwächungslinie 9 zum Drehpunkt 16 des Deckelelements 4 im ungeöffneten Zustand.

Das Streifenelement 5 ist in einem teilaufgerissenen Zustand dargestellt. Hinter dem Streifenelement 5 ist schraffiert die Seitenwand 6e der Innenzarge 3 zu sehen. Das Streifenelement 5 wird vor dem erstmaligen Öffnen des Deckelelements 4 vollständig von der äußeren Lage 2 abgetrennt, so dass die einzige verbleibende Verbindung zwischen der Seitenwand 11 und dem Deckelelement 4 die Schwächungslinie 9 ist.

Die Schwächungslinie 9 weist einen von der direkten, geraden Verbindung 17 zwischen Endpunkt 15 des abreißbaren Streifenelements 5 und dem Drehpunkt 16 des Deckelelements 4 abweichenden Verlauf, in Form eines konvex verlaufenden Bogens auf.

Die Schwächungslinie 9 ist als Schlitzperforation ausgebildet, die schlitzförmige Materialbrücken M zwischen dem Deckelelement 4 und der Seitenwand 11 sowie schlitzförmige Perforationsöffnungen P aufweist.

Die Tangente T der Schwächungslinie 9 am Endpunkt 15 bildet mit der geraden Verbindung 17 einen Winkel α aus. Der Winkel β wird gebildet durch die Faserrichtung F der äußeren Lage 2 und der Tangente T der Schwächungslinie 9 am Endpunkt 15, wobei die Faserrichtung im Wesentlichen horizontal, also einen 90° Winkel zu den Knick- bzw. Rilllinien 8 bildend, verlaufen.

Wie des Weiteren aus Fig. 4 ersichtlich ist, ist zwischen dem Aufreißpunkt 19 der Schwächungslinie 9 und dem Endpunkt 15 eine als Gerade ausgestaltete Ritzlinie 18 angeordnet und bildet eine Verlängerung zu der Abreißkante 20 des Streifenelements 5.

Fig. 5 zeigt die aus Fig. 4 bekannte Anordnung zu Beginn des Öffnens des Deckelelements 4. Wie aus Fig. 5 ersichtlich, hebt sich zunächst das Deckelement 4 leicht an, ohne dass es zunächst zu einem Einreißen der Perforation 9 kommt. Wird das Deckelement 4, wie durch den Pfeil angedeutet, weiter um den Drehpunk 16 geschwenkt, beginnt die Perforationslinie 9 beginnend am Endpunkt 5 sequentiell aufzubrechen.

### Bezugszeichen

- 1: Behälter
- 2: Äußere Lage
- 3: Innere Lage (Innenzarge)
- 4: Deckelelement
- 5: Abreißbares Streifenelement
- 6: Gegenstück
- 7: Schließlasche
- 8: Knick- bzw. Rilllinien
- 9: Schwächungslinie
- 10: Vorderwand
- 11: Seitenwand
- 12: Seitenwand
- 13: Rückwand
- 14: Endpunkt
- 15: Endpunkt
- 16: Drehpunkt
- 17: Verbindungslinie
- 18: Ritzlinie
- 19: Aufreißpunkt
- 20: Abreißkante

## Patentansprüche

1. Behälter, insbesondere für rieselfähige Güter wie etwa Waschmittel, umfassend
□ eine äußere Lage (2), wobei durch die äußere Lage (2) eine Außenschachtel mit zumindest sechs Wänden ausgebildet ist,
□ ein aufschwenkbares Deckelelement (4), wobei das Deckelelement (4) als Teil der Außenschachtel (2) ausgebildet ist,
□ eine innere Lage (3), wobei zumindest zwei zueinander knickbare Segmente (3a, 3b, 3c, 3d, 3e) der die inneren Lage (3) jeweils parallel zu zumindest zwei Wänden der äußeren Lage (2) angeordnet sind, und
□ die äußere Lage (2) zumindest ein abreißbares Streifenelement (5) umfasst, mittels dessen ein Randbereich des Deckelelements zum Zweck einer ersten Öffnung des Behälters (1) freigebbar ist,
o wobei ein Teil des Deckelelements (4) in einem geschlossenen Zustand die innere Lage (3) zumindest teilweise überdeckt,
o das abreißbare Streifenelement (5) ein erstes Ende (14) und ein zweites Ende (15) umfasst.
o eine Schwächungslinie (9) zwischen dem zweiten Ende (15) und dem Drehpunkt (16) des Deckelelements (4) ausgebildet ist
o und die Schwächungslinie (9) einen von der direkten, geraden Verbindung (17) zwischen Endpunkt (15) des abreißbaren Streifenelements (5) und dem Drehpunkt (16) des Deckelelements (4) abweichenden Verlauf aufweist,
**dadurch gekennzeichnet, dass**
der Verlauf der Schwächungslinie (9) einer konvexen Funktion folgt und zwischen dem Aufreißpunkt (19) der Schwächungslinie (9) und dem Endpunkt (15) eine geradlinige Ritzlinie (18) angeordnet ist.

2. Behälter nach Anspruch 1, **dadurch gekennzeichnet, dass** die Tangente (T) der Schwächungslinie (9) am Endpunkt (15) mit der geraden Verbindung (17) einen Winkel α zwischen 1° und 90°, bevorzugt zwischen 3° und 45°. Insbesondere bevorzugt zwischen 5° und 20° einschließt.

3. Behälter nach einem der vorherigen Ansprüche, **dadurch gekennzeichnet, dass** der Winkel β gebildet durch die Faserrichtung (F) der äußeren Lage (2) und der Tangente (T) der Schwächungslinie (9) am Endpunkt (15) kleiner als 90°, bevorzugt kleiner als 45°, insbesondere bevorzugt kleiner 20° beträgt.

4. Behälter nach Anspruch 1, **dadurch gekennzeichnet, dass** die Ritzlinie (18) als eine Verlängerung der Abreißkante (20) des Streifenelements (5) ausgebildet ist.

5. Behälter nach Anspruch 1, **dadurch gekennzeichnet, dass** die Schwächungslinie (9) als Perforation ausgebildet ist.

6. Behälter nach Anspruch 5, **dadurch gekennzeichnet, dass** die Perforation und der Verlauf der Schwächungslinie (9) derart ausgestaltet ist, dass beim erstmaligen Öffnen des Deckelelements (4) die Materialbrücken (M) der Perforation (9) ausgehend vom Endpunkt (15) des abreißbaren Streifenelements (5) hin zum Drehpunkt (16) des Deckelelements (4) sequentiell aufbrechen.

7. Behälter nach Anspruch 6., **dadurch gekennzeichnet, dass** die Perforation der Schwächungslinie (9) hörbar sequentiell aufbricht.

8. Behälter nach Anspruch 1, **dadurch gekennzeichnet, dass** die Schwächungslinie (9) als Ritzlinie ausgebildet ist.

## Claims

1. A container, in particular for flowable products such as for instance washing agents, comprising
□ an outer ply (2), the outer ply (2) constituting an outer carton having at least six walls,
□ an upwardly pivotable lid element (4), the lid element (4) taking the form of part of the outer carton (2),
□ an inner ply (3), at least two segments (3a, 3b, 3c, 3d, 3e), foldable towards one another, of the inner ply (3) in each case being arranged parallel to at least two walls of the outer ply (2), and
□ the outer ply (2) comprising at least one tear-off strip element (5), by means of which a peripheral zone of the lid element may be released for the purpose of initial opening of the container (1),
□ part of the lid element (4) in a closed state at least partially overlapping the inner ply (3),
o the tear-off strip element (5) comprising a first end (14) and a second end (15),
o a weakening line (9) being provided between the second end (15) and the point of rotation (16) of the lid element (4)
o and the weakening line (9) having a course which differs from the direct, straight connection (17) between the end point (15) of the tear-off strip element (5) and the point of rotation (16) of the lid element (4),
**characterised in that**
the course of the weakening line (9) follows a convex function and a straight score line (18) is arranged between the tear-off point (19) of the weakening line (9) and the end point (15).

2. A container according to claim 1, **characterised in that** the tangent (T) of the weakening line (9) at the end point (15) forms with the straight connection (17) an angle α of between 1° and 90°, preferably of between 3° and 45°, particularly preferably of between 5° and 20°.

3. A container according to either one of the preceding claims, **characterised in that** the angle β formed by the fibre direction (F) of the outer ply (2) and the tangent (T) of the weakening line (9) at the end point (15) amounts to less than 90°, preferably less than 45°, particularly preferably less than 20°.

4. A container according to claim 1, **characterised in that** the score line (18) takes the form of an extension of the tear-off edge (20) of the strip element (5).

5. A container according to claim 1, **characterised in that** the weakening line (9) takes the form of perforations.

6. A container according to claim 5, **characterised in that** the perforations and the course of the weakening line (9) are designed such that, on first opening of the lid element (4), the material bridges (M) of the perforations (9) break apart sequentially starting from the end point (15) of the tear-off strip element (5) to the point of rotation (16) of the lid element (4).

7. A container according to claim 6, **characterised in that** the perforations of the weakening line (9) break apart sequentially in audible manner.

8. A container according to claim 1, **characterised in that** the weakening line (9) takes the form of a score line.

## Revendications

1. Contenant destiné en particulier à des marchandises coulantes telles que agent de lavage, comprenant
- une couche (2) extérieure, une boîte extérieure dotée d'au moins six parois étant formée par la couche (2) extérieure,
- un élément de couvercle (4) pouvant basculer vers le haut, l'élément de couvercle (4) étant conçu comme partie de la boîte extérieure (2),
- une couche (3) intérieure, au moins deux segments (3a, 3b, 3c, 3d, 3e), pouvant être pliés l'un par rapport aux autres, de la couche (3) intérieure étant disposés respectivement parallèlement à au moins deux parois de la couche (2) extérieure, et
- la couche (2) extérieure comprenant au moins un élément à bandes (5) arrachable, au moyen duquel une zone périphérique de l'élément de couvercle peut être libérée pour une première ouverture du contenant (1).
- une partie de l'élément de couvercle (4) recouvrant au moins partiellement la couche (3) intérieure dans un état fermé,
- l'élément à bandes (5) arrachable comprenant une première extrémité (14) et une seconde extrémité (15),
- une ligne d'affaiblissement (9) étant réalisée entre la seconde extrémité (15) et le point de rotation (16) de l'élément de couvercle (4)
- et la ligne d'affaiblissement (9) présentant un tracé s'écartant de la liaison (17) directe et droite entre le point d'extrémité (15) de l'élément à bandes (5) arrachable et le point de rotation (16) de l'élément de couvercle (4),
**caractérisé en ce que**
le tracé de la ligne d'affaiblissement (9) suit une fonction convexe et une ligne d'incision (18) rectiligne est disposée entre le point d'arrachement (19) de la ligne d'affaiblissement (9) et le point d'extrémité (15).

2. Contenant selon la revendication 1, **caractérisé en ce que** la tangente (T) de la ligne d'affaiblissement (9) au point d'extrémité (15) forme avec la liaison (17) droite un angle α compris entre 1° et 90°, de préférence entre 3° et 45°, avec une préférence particulière entre 5° et 20°.

3. Contenant selon l'une quelconque des revendications précédentes, **caractérisé en ce que** l'angle β formé par le sens de fibre (F) de la couche (2) extérieure et de la tangente (T) de la ligne d'affaiblissement (9) au point d'extrémité (15) est inférieur à 90°, de préférence inférieur à 45°, avec une préférence particulière inférieur à 20°.

4. Contenant selon la revendication 1, **caractérisé en ce que** la ligne d'incision (18) est conçue comme un prolongement de l'arête d'arrachement (20) de l'élément à bandes (5).

5. Contenant selon la revendication 1, **caractérisé en ce que** la ligne d'affaiblissement (9) est conçue comme perforation.

6. Contenant selon la revendication 5, **caractérisé en ce que** la perforation et le tracé de la ligne d'affaiblissement (9) sont conçus de telle sorte que, lors de la première ouverture de l'élément de couvercle (4), les ponts de matériau (M) de la perforation (9) s'ouvrent de façon séquentielle à partir du point d'extrémité (15) de l'élément à bandes (5) arrachable en direction du point de rotation (16) de l'élément de couvercle (4).

7. Contenant selon la revendication 6, **caractérisé en ce que** la perforation de la ligne d'affaiblissement (9) s'ouvre de façon séquentielle et audible.

8. Contenant selon la revendication 1, **caractérisé en ce que** la ligne d'affaiblissement (9) est conçue comme ligne d'incision.
